# EUROPÄISCHE PATENTSCHRIFT

(11) **EP 0 921 511 B1**
(45) Veröffentlichungstag und Bekanntmachung des Hinweises auf die Patenterteilung: **02.01.2004**
(21) Anmeldenummer: 98440269.3
(22) Anmeldetag: 20.11.1998
(51) Int. Cl.: G08G 1/127

(54) **Verfahren zur Übermittlung von Positionsdaten**
Method for transmitting position data
Procédé de transmission de données de position

(30) Priorität: 04.12.1997 DE 19753741
(43) Veröffentlichungstag der Anmeldung: 09.06.1999
(73) Patentinhaber: ALCATEL, 75008 Paris (FR)
(72) Erfinder: Grande, Wolfgang, 3413 Hintersdorf (AT)
(74) Vertreter: Brose, Gerhard, Dipl.-Ing.

(56) Entgegenhaltungen:
- EP-A- 0 748 085
- WO-A-97/24626
- DE-A- 1 813 128
- DE-A- 3 932 029
- GB-A- 2 299 695
- US-A- 3 644 883
- US-A- 3 697 941

## Beschreibung

Die Erfindung betrifft ein Verfahren zur Übermittlung von Positionsdaten von Fahrzeugen an eine Zentrale gemäß dem Oberbegriff des Anspruchs 1.

Genaue Positionsdaten werden vor allem benötigt, um die Fahrplankonformität zu überwachen und zur Ansteuerung von Haltestellen-Displays, welche die voraussichtlichen Wartezeiten bis zum Eintreffen der Fahrzeuge signalisieren. Dazu werden die insbesondere odometrisch, mittels Funkbaken oder mittels GPS (Global Positioning System) ermittelten Positionsdaten der Fahrzeuge durch eine Zentrale sukzessive und zyklisch abgefragt.

WO 97/24626 A2 beschreibt dazu ein System, bei welchem der zurückgelegte Weg eines oder mehrerer Fahrzeuge von einer Zentrale aus überwacht werden kann. Dazu ist jedes Fahrzeug mit einem Satellten-Navigationsgerät und einem Speicher zur Speicherung ermittelter Positionsdaten jeweils mit der aktuellen Zeit ausgestattet. Auf Anforderung einer Abfrageeinrichtung werden diese gespeicherten Daten vom Fahrzeug heruntergeladen.

Bei diesem System liegen die Positionsdaten der Fahrzeuge nicht in sogenannter Echtzeit in einer Zentrale vor. Ein Problem bei Systemen, welche eine Echtzeitverfolgung einer Vielzahl von Fahrzeugen zur Aufgabe haben, liegt darin, dass die in einer Zentrale empfangenen Positionsdaten zu unterschiedlichen Zeiten generiert wurden.

Durch die Zeitverzögerung zwischen den einzelnen Abfragen entsteht ein Verzerrungsfehler, der bei dem zuerst abgefragten Fahrzeug der während des Zeitraumes eines Abfragezyklus zurückgelegten Wegstrecke entspricht und bei dem zuletzt abgefragten Fahrzeug ca. 0 entspricht. Das bedeutet, daß in der Zentrale der Eindruck entstehen kann, daß die zuerst abgefragten Fahrzeuge gegenüber den zuletzt abgefragten Fahrzeugen größere Verspätungen aufweisen. Je nach Größe der Fahrzeugflotte kann der für einen Abfragezyklus erforderliche Zeitraum mehr als eine halbe Minute erfordern.

Um dem entgegenzusteuern, ist es bekannt, die Zykluszeit durch eine schnellere Abfrage zu verkürzen. Denkbar wäre auch die gleichzeitige Abfrage aller Fahrzeuge. Beide Varianten sind jedoch bei einer sehr hohen und insbesondere bei sich vergrößernder Anzahl von Fahrzeugen nicht praktikabel. Die Schnellabfragevariante hätte eine unakzeptable Erhöhung des immer noch vorhandenen Verzerrungsfehlers zur Folge, während bei gleichzeitiger Abfrage die Anzahl der erforderlichen Abfragekanäle bei zunehmender Anzahl von Fahrzeugen nicht ohne weiteres vergrößerbar ist.

Der Erfindung liegt die Aufgabe zugrunde, den Verzerrungsfehler auf einfache Weise und für eine beliebige Größe der Fahrzeugflotte, insbesondere auch für den Fall der Erweiterung der Fahrzeugflotte, zu vermeiden.

Erfindungsgemäß wird die Aufgabe durch die kennzeichnenden Merkmale des Anspruchs 1 gelöst. Vorteilhaft ist insbesondere, daß die zyklische Abfrage der Positionsdaten durch die Zentrale beibehalten werden kann. Dennoch ergibt sich durch die zyklisch sukzessive Abfrage quasi eine Momentaufnahme, die die tatsächlichen Verhältnisse der Positionen der Fahrzeuge zueinander wiedergibt. Abgefragt werden die gleichzeitig ermittelten und in einen Speicher eingeschriebenen Positionsdaten. Der Fehler, der sich durch die Zeitdauer für einen Abfragezyklus ergibt, ist für alle Fahrzeuge gleich. Dadurch kann auf einfache Art und Weise eine Korrektur durchgeführt werden. Beispielsweise können nach Beendigung jedes Abfragezyklus den Positionsdaten der Fahrzeuge, die sich nicht gerade kurz vor einer Haltestelle oder an der Haltestelle befinden, eine Wegstrecke von 200 m hinzuaddiert werden. Diese Wegstrecke entspricht der durchschnittlichen, während des für den Abfragezyklus benötigten Zeitraumes zurückgelegten Strecke.

Voraussetzung für die Vergleichbarkeit der Positionsdaten aller Fahrzeuge der Fahrzeugflotte ist die Übereinstimmung des Zeitpunktes für die Positionsdatenermittlung.
Die Speicher sind vorzugsweise als überschreibbare Datenspeicher geringer Speicherkapazität und einfachster Bauart ausgebildet.

Vorteilhafte Ausführungen dazu sind in den abhängigen Ansprüchen gekennzeichnet.

Die Erfindung wird nachfolgend anhand eines figürlich dargestellten Ausführungsbeispiels näher erläutert.

Dargestellt ist eine Reihe von Fahrzeugen F₁, F₂ ... Fₙ, deren Anzahl n eine Fahrzeugflotte bildet, die durch eine Zentrale Z überwacht wird. Die Zentrale Z dient unter anderem dazu, Fahrplan- und Umleitungsinformationen sowie DGPS (Differential Global Positioning System) - Korrekturdaten an die Fahrzeuge zu übermitteln. Zunehmend werden die in der Zentrale Z verfügbaren Daten auch benutzt, um Haltestellen-Displays (nicht dargestellt) zur Visualisierung der verbleibenden Wartezeit bis zum Eintreffen des nächsten Fahrzeuges F₁, F₂ ... Fₙ anzusteuern. Für diese Anwendungen ist es erforderlich, exakte und zeitkonforme Positionsdaten der einzelnen Fahrzeuge F₁, F₂ ... Fₙ zu kennen. Diese Positionsdaten erfragt die Zentrale Z in einem Polling-Verfahren, das heißt die Positionsdaten des gleichen Zeitpunkt der Fahrzeuge F₁, F₂ ... Fₙ werden nacheinander an die Zentrale Z übermittelt. Damit alle Fahrzeuge F₁, F₂ ... Fₙ ihre Positionsdaten des gleichen Zeitpunktes an die Zentrale Z melden, ist jedes Fahrzeug F₁, F₂ ... Fₙ mit einem Speicher S₁, S₂ ... Sₙ ausgestattet. Das Polling-Verfahren hat Zugriff auf diese Speicher S₁, S₂ ... Sₙ. Während eines Polling-Zyklus werden somit Positionsdaten x₁, y₁ / x₂, y₂ / ... / xₙ, yₙ eines für alle Fahrzeuge F₁, F₂ ... Fₙ gleichen Zeitpunkts t₁ an die Zentrale Z gemeldet. Dieser feste Zeitpunkt t₁ kann zum Beispiel dadurch realisiert werden, daß die Zentrale Z unmittelbar vor Beginn des nächsten Polling-Zyklus an alle Fahrzeuge F₁, F₂ ... Fₙ ein Auslösesignal übersendet, das dazu führt, daß eine aktuelle Positionsermittlung durch die Fahrzeuge F₁, F₂ ... Fₙ aktiviert wird. Zur Positionsermittlung sind beispielsweise odometrische Verfahren, bei denen die Radachsenumdrehungen ausgewertet werden, Funkbakenverfahren oder GPS- bzw. DGPS- Verfahren (Global Positioning System bzw. Differential Global Positioning System) gebräuchlich. Falls die Fahrzeuge F₁, F₂ ... Fₙ mit GPS- bzw. DPGS- Empfängern ausgestattet sind, kann die abgeleitete Systemzeit, die für alle GPS- bzw. DGPS- Empfänger absolut gleich ist, zur Festlegung einer turnusmäßigen Positionsermittlung in bestimmten Zeitabständen verwendet werden. Die Zeitabstände sind dabei auf die Länge des Polling-Zyklus abgestimmt und entsprechen genau dem Abstand zwischen zwei Polling-Zyklen. Um diese Synchronisation zu sparen, kann das oben beschriebene Aktivierungsverfahren mittels eines Auslösesignals, das durch die Zentrale Z generiert wird, verwendet werden. Dabei ergibt sich auch der Vorteil, daß der Abstand zwischen zwei Polling-Zyklen nicht notwendig konstant sein muß.

Wenn die Positionsdatenermittlung zum Zeitpunkt t₁ erfolgt und ein Polling-Zyklus die Länge Δt hat, läßt sich auf einfache Weise ein aktuelles Bild interpolieren, indem für alle Fahrzeuge F₁, F₂ ... Fₙ, die voraussichtlich ungehinderte freie Fahrt vor sich haben, die in der Zeitdifferenz Δt durchschnittlich zurückgelegte Wegstrecke zu den Positionsdaten addiert wird. Bei Δt = const. ergibt sich ein fester Additionswert. Zur weiteren Verbesserung der Genauigkeit können verkehrsbedingte oder streckenbedingte Besonderheiten, beispielsweise Verkehrsstockungen oder ein Haltestellenbereich, berücksichtigt werden.

## Patentansprüche

1. Verfahren zur Übermittlung von Positionsdaten (x₁/y₁, x₂/y₂ ... xₙ/yₙ), insbesondere geographischen Koordinaten, einer Vielzahl von Fahrzeugen ( F₁, F₂ ... Fₙ) an eine Zentrale (Z), **dadurch gekennzeichnet, daß** zu einem vorgegebenen Zeitpunkt zeitgleich in den Fahrzeugen ( F₁, F₂ ... Fₙ) ermittelte Positionsdaten nacheinander von den Fahrzeugen an die Zentrale (Z) übermittelt werden, die eine zyklische Abfrage der positionsdaten der Fahrzeuge durchführt.

2. Verfahren nach Anspruch 1, **dadurch gekennzeichnet, daß** in jedem Fahrzeug ( (F₁, F₂ ... Fₙ) die zu dem vorgegebenen Zeitpunkt ermittelten Positionsdaten (x₁/y₁, x₂/y₂ ... xₙ/yₙ) in einen zugeordneten Speicher (S₁, S₂ ... Sₙ) eingeschrieben werden und die Zentrale (Z) mittels eines Polling-Verfahrens auf diese Speicher zugreift.

3. Verfahren nach Anspruch 2, **dadurch gekennzeichnet, daß** dieses Polling-Verfahren zyklisch mit einem festen Zeitabstand (Δt) durchgeführt wird.

4. Verfahren nach einem der Ansprüche 1- 3, **dadurch gekennzeichnet, daß** die Zeitgleichheit der Positionsdatenermittlung durch ein von der Zentrale (Z) generiertes und von allen Fahrzeugen (F₁, F₂ ... Fₙ) synchron empfangenes Auslösesignal hergestellt wird.

5. Verfahren nach einem der Ansprüche 1- 3, **dadurch gekennzeichnet, daß** die Zeitgleichheit der Positionsdatenermittlung durch den Fahrzeugen (F₁, F₂ ... Fn) zugeordnete synchronisierte Zeitgeber hergestellt wird.

6. Verfahren nach Anspruch 5, **dadurch gekennzeichnet, daß** diese Zeitgeber GPS-Empfänger oder DGPS-Empfänger sind.

7. Verfahren nach Anspruch 2, **dadurch gekennzeichnet, daß** als Speicher (S₁, S₂ ... Sₙ) überschreibbare Datenspeicher verwendet werden.

## Claims

1. Method for transmitting position data (x₁, y₁ / x₂, y₂ / ... / xₙ, yₙ), in particular geographical coordinates, of a multiplicity of vehicles (F₁, F₂ ... Fₙ) to a control centre (Z), **characterised in that** at a predetermined point in time, position data determined isochronously in the vehicles (F₁, F₂ ... Fₙ) are transmitted in succession from the vehicles to the control centre (Z), which carries out polling of the position data of the vehicles.

2. Method according to claim 1, **characterised in that** in each vehicle (F₁, F₂ ... Fₙ) the position data (x₁, y₁ / x₂, y₂ / ... / xₙ, yₙ) determined at the predetermined time point are written into an allocated memory (S₁, S₂ ... Sₙ) and the control centre (Z) accesses this memory by means of a polling process.

3. Method according to claim 2, **characterised in that** this polling process is carried out cyclically at a fixed time interval (Δt).

4. Method according to one of claims 1 - 3, **characterised in that** the isochronicity of the position data determination is produced by a trigger signal generated by the control centre (Z) and received synchronously by all vehicles (F₁, F₂ ... Fₙ).

5. Method according to one of claims 1 - 3, **characterised in that** the isochronicity of the position data determination is produced by synchronised timers allocated to the vehicles (F₁, F₂ ... Fₙ).

6. Method according to claim 5, **characterised in that** these timers are GPS receivers or DGPS receivers.

7. Method according to claim 2, **characterised in that** overwritable data memories are used as memories (S₁, S₂ ... Sₙ).

## Revendications

1. Procédé de transmission de données de position (x₁/y₁, x₂/y₂, ... xₙ/yₙ), en particulier de coordonnées géographiques, d'une pluralité de véhicules (F₁, F₂, ... Fₙ) à un central (Z), **caractérisé en ce qu'**à un instant prédéterminé, les données de position déterminées en même temps dans les véhicules (F₁, F₂, ... Fₙ) sont transmises successivement des véhicules au central (Z) qui effectue une interrogation cyclique des données de position des véhicules.

2. Procédé selon la revendication 1, **caractérisé en ce que** dans chaque véhicule (F₁, F₂, ... Fₙ), les données de position (x₁/y₁, x₂/y₂, ... xₙ/yₙ) déterminées à l'instant prédéterminé sont inscrites dans une mémoire associée (S₁, S₂, ... Sₙ) et le central (Z) accède à ces mémoires au moyen d'un procédé de scrutation.

3. Procédé selon la revendication 2, **caractérisé en ce que** ce procédé de scrutation est effectué cycliquement à un intervalle (Δₜ) fixe.

4. Procédé selon l'une quelconque des revendications 1 à 3, **caractérisé en ce que** la simultanéité de la détermination des données de position est établie par un signal de déclenchement produit par le central (Z) et reçu de façon synchrone par tous les véhicules (F₁, F₂, ... Fₙ).

5. Procédé selon l'une quelconque des revendications 1 à 3, **caractérisé en ce que** la simultanéité de la détermination des données de position est établie par des horloges synchronisées associées aux véhicules (F₁, F₂, ... Fₙ).

6. Procédé selon la revendication 5, **caractérisé en ce que** ces horloges sont des récepteurs GPS ou des récepteurs DGPS.

7. Procédé selon la revendication 2, **caractérisé en ce que** des mémoires de données réinscriptibles sont utilisées comme mémoires (S₁, S₂, ... Sₙ).
